# EUROPÄISCHE PATENTSCHRIFT

(11) **EP 3 722 714 B1**
(45) Veröffentlichungstag und Bekanntmachung des Hinweises auf die Patenterteilung: **15.07.2026**
(21) Anmeldenummer: 20167027.0
(22) Anmeldetag: 31.03.2020
(51) Int. Cl.: F25D 23/06, F25D 17/06

(54) **FAHRZEUG MIT EINER MOBILEN KÜHLEINRICHTUNG**
VEHICLE WITH A MOBILE COOLING DEVICE
VEHICULE AVEC UN DISPOSITIF FRIGORIFIQUE MOBILE

(30) Priorität: 08.04.2019 DE 102019109132
(43) Veröffentlichungstag der Anmeldung: 14.10.2020
(73) Patentinhaber: Dörsam Fahrzeug- und Klimatechnik GmbH, 69509 Mörlenbach (DE)
(72) Erfinder: Dörsam, Horst, 69509 Mörlenbach (DE); Dörsam, Sven, 69509 Mörlenbach (DE)
(74) Vertreter: Reiser & Partner Patentanwälte mbB

(56) Entgegenhaltungen:
- EP-A1- 1 688 688
- WO-A1-2018/151495
- DE-T2- 69 701 096
- JP-A- 2012 172 906
- JP-A- 2014 091 574
- US-A- 2 200 502
- US-A1- 2009 090 734

## Beschreibung

Die Erfindung betrifft ein Fahrzeug mit einer mobilen Kühleinrichtung, umfassend ein Gehäuse mit einer Gehäusewand, welche einen Kühlraum begrenzt, wobei der Gehäusewand auf der dem Kühlraum zugewandten Seite eine Kühleinheit zugeordnet ist.

Medikamente werden nach deren Herstellung sowohl gelagert als auch transportiert. Für den Transport von Medikamenten werden für den Medikamententransport ausgerüstete Fahrzeuge verwendet.

Bestimmte Medikamente, wie beispielsweise Insulin, müssen während der Lagerung und des Transports unterbrechungsfrei gekühlt werden, damit die Wirksamkeit des Medikaments aufrechterhalten bleibt. Hierzu ist es beispielsweise aus der DE 200 02 717 U1 bekannt, ein Medikamentenbehältnis für Kraftfahrzeuge bereitzustellen, welches eine Lagerung von Medikamenten unter Kühlbedingungen erlaubt.

Bei der vorbekannten Kühleinrichtung ist die Kühleinheit als Peltier-Element ausgebildet. Eine im Inneren der Kühleinrichtung angeordnete Luftumwälzvorrichtung wälzt zur Vergleichmäßigung der Kühlluft die Luft im Kühlraum um. Zwar bewirkt die durch die Luftumwälzvorrichtung bewirkte Luftzirkulation eine Vergleichmäßigung der Temperatur der Luft im Inneren des Kühlraums, jedoch hängt die Temperaturverteilung sehr stark von dem Ladezustand innerhalb des Kühlraumes ab. Bei teilweiser oder vollständiger Beladung behindern die im Kühlraum gelagerten Medikamente die Luftzirkulation, was zu einer ungleichen Temperaturverteilung im Inneren des Kühlraumes führen kann. Darüber hinaus stehen die Medikamente häufig direkt auf dem Boden der Kühleinrichtung, was zu einer unzulässigen Unterkühlung der Medikamente führen kann. Des Weiteren können die gelagerten Medikamente die Messgenauigkeit des Temperatursensors nachteilig beeinflussen, welcher im Inneren des Kühlraums angeordnet ist und die Kühlleistung der Kühleinheit regelt.

In der JP 2012 172906 A ist ein Kühlcontainer umfassend einen Kühlraum gezeigt, wobei in dem Kühlraum ein plattenförmiger Einsatz angeordnet ist, der einen Lagerraum von einem Zwischenraum trennt. Der Einsatz umfasst Luftdurchlässe, so dass der Lagerraum mit dem Zwischenraum strömungsverbunden ist. In dem Zwischenraum ist eine Kühleinheit angeordnet.

Die JP 2014 091574 A zeigt einen Kühlcontainer mit Kühleinheit. In dem Kühlcontainer ist ein netzartig ausgebildeter Innenkäfig angeordnet, der einen Lagerraum umgibt.

Der Erfindung liegt die Aufgabe zugrunde, ein Fahrzeug mit einer mobilen Kühleinrichtung bereitzustellen, welche ladungsunabhängig und unabhängig von der Kühleinheit im Inneren des Kühlraums eine besonders gleichmäßige Temperaturverteilung aufweist.

Diese Aufgabe wird mit den Merkmalen von Anspruch 1 gelöst. Auf vorteilhafte Ausgestaltungen nehmen die Unteransprüche Bezug.

Zur Lösung der Aufgabe umfasst die mobile Kühleinrichtung ein Gehäuse mit einer Gehäusewand, welche einen Kühlraum begrenzt, wobei der Gehäusewand auf der dem Kühlraum zugewandten Seite eine Kühleinheit zugeordnet ist, wobei in dem Gehäuse ein Einsatz angeordnet ist, wobei sich der Einsatz über die Kühleinheit und zumindest über einen Teil der Gehäusewand erstreckt, wobei der Einsatz zu der Kühleinheit und der Gehäusewand beabstandet ist, so dass sich zwischen Gehäusewand und Einsatz ein Zwischenraum ausbildet, wobei der Einsatz einen Lagerraum zur Lagerung von kühlpflichtigen Gütern begrenzt, welcher über in den Einsatz eingebrachte Luftdurchlässe mit dem Zwischenraum strömungsverbunden ist.

Unter Kühleinheit im Sinne der Erfindung kann auch eine Temperiereinheit verstanden werden. Eine Temperiereinheit ist eingerichtet, den Kühlraum sowohl zu kühlen als auch zu erwärmen. Ein Erwärmen des Kühlraums kann insbesondere dann vorteilhaft sein, wenn die Außentemperatur unterhalb der gewünschten Temperatur des Kühlraums liegt. Neben der Regulierung der Temperatur ist es darüber hinaus auch denkbar, über eine weitere Einrichtung die Raumluftfeuchtigkeit des Kühlraums zu regulieren.

Dadurch ist die Kühleinheit zum Lagern und Transportieren von Waren und Gegenständen geeignet, die in einem vorgegebenen Temperaturspektrum und/oder bei einer vorgegebenen Raumluftfeuchte gelagert werden müssen. Die Kühleinheit stellt dabei durch Kühlen oder Erwärmen sowie Be- oder Entfeuchten die für die zu transportierenden Gegenstände vorgegebenen klimatischen Bedingungen her.

Durch den erfindungsgemäßen Einsatz ist die Kühleinheit dem Zwischenraum zugeordnet, so dass die im Bereich der Kühleinheit abgekühlte Luft nicht unmittelbar in Kontakt mit den in dem Kühlraum gelagerten Gütern gelangt. Die Güter gelangen darüber hinaus nicht unmittelbar in Kontakt mit der besonders kalten Innenwand der Kühleinrichtung, beziehungsweise der Kühleinheit. Der Lagerraum befindet sich im Inneren des Einsatzes und ist durch den Zwischenraum von der Kühleinheit beabstandet. Der Einsatz erstreckt sich dabei entlang der Gehäusewand, so dass sich ein umlaufender Zwischenraum bildet, in welchem die Kühlluft zirkulieren kann. Dadurch können zunächst im Bereich der Kühleinheit ein Wärmeaustausch und eine Abkühlung der die Kühleinheit umströmenden Luft erfolgen. Anschließend kann die abgekühlte Luft zunächst in dem Zwischenraum zirkulieren und die Temperatur kann sich vergleichmäßigen. Durch die Luftdurchlässe wiederum strömt die temperierte Luft mit vergleichmäßigter Temperatur in den Lagerraum. Dadurch weist die in den Lagerraum einströmende Kühlluft nur eine besonders geringe Schwankungsbreite hinsichtlich der Temperatur auf, so dass die mobile Kühleinrichtung zur Lagerung besonders temperaturempfindlicher Güter geeignet ist. Die Temperaturschwankung in dem durch den Einsatz gebildeten Lagerraum ist dabei besonders gering und weist bei einer vorteilhaften Ausgestaltung maximal ±2°C auf.

Durch diese geringe Temperaturschwankung ist die Kühleinrichtung insbesondere für den Transport von kühlpflichtigen Gütern geeignet. Insbesondere ist die Kühleinrichtung für den Transport von kühlpflichtigen pharmazeutischen Produkten wie Medikamenten, aber auch von Rohstoffen und Vorprodukten von Medikamenten geeignet. Dabei bildet der Lagerraum einen Medikamentenlagerraum.

Bevorzugt ist die Kühleinheit ein Verdampfer einer Kompressionskältemaschine. Insbesondere im Vergleich zu einer Peltier-Kühleinrichtung weist eine Kompressionskältemaschine eine deutlich höhere Kühlleistung auf. Hierbei kann es jedoch vorkommen, dass sich im Bereich der Kühleinheit, also des Verdampfers, eine Kühlluft mit besonders niedriger Temperatur bildet, welche gegebenenfalls für die in der Kühleinrichtung zu lagernden Medikamente zu niedrig sein kann. Allerdings können sich derartige ungünstig niedrige Temperaturen auch bei einer Peltier-Kühleinrichtung einstellen. Durch den erfindungsgemäßen Einsatz wird dabei aber verhindert, dass die zu kalte Kühlluft unmittelbar in Kontakt mit den Medikamenten gelangt. Die im Bereich der Kühleinheit gekühlte Kühlluft wird zunächst innerhalb des Zwischenraums bewegt und dort vergleichmäßigt und auf das gewünschte Temperaturniveau gebracht. Erst anschließend strömt die Kühlluft durch die Luftdurchlässe in den Lagerraum.

In diesem Zusammenhang ist es vorteilhaft, wenn in dem Zwischenraum zumindest ein Temperatursensor angeordnet ist, welcher wiederum den Betrieb der Kühleinheit steuert. Bei der Anordnung des Temperatursensors im Zwischenraum ist sichergestellt, dass der Temperatursensor stets im Luftstrom der im Zwischenraum zirkulierenden Kühlluft angeordnet ist und nicht durch im Lagerraum gelagerte Güter beeinflusst wird.

Dem Zwischenraum ist erfindungsgemäß eine Einrichtung für die Luftzirkulation zugeordnet. Diese ist vorzugsweise als Ventilator ausgebildet. Durch die Einrichtung für die Luftzirkulation entsteht in dem Zwischenraum eine Zwangsströmung, welche eine besonders gute Durchmischung und Temperaturverteilung der Kühlluft bewirkt. Des Weiteren vergrößert sich der Luftaustausch zwischen dem Zwischenraum und dem Lagerraum.

Dabei kann gemäß einer ersten Ausgestaltung vorgesehen sein, dass die Einrichtung dauerhaft läuft, wenn die mobile Kühleinrichtung mit einer Spannungsquelle verbunden ist. Alternativ ist es denkbar, dass die Einrichtung je nach Kühlbedarf, beziehungsweise Temperaturverteilung der Kühlluft, in ihrer Leistungsaufnahme regelbar ist, beziehungsweise ein- und ausschaltbar ist.

Gemäß einer weiteren vorteilhaften Ausgestaltung ist eine elektrische Schaltung vorgesehen, durch welche die Einrichtung auch nach Trennen der mobilen Kühleinrichtung von einer Spannungsquelle noch weiter läuft. Durch den Nachlauf der Einrichtung erfolgt auch nach dem Trennen für eine vorgegebene Zeit noch eine Zwangsströmung und Luftaustausch. Hierbei ist vorteilhaft, dass eine Kondensation von Wasser im Bereich der Kühleinheit verhindert werden kann.

Die Einrichtung für die Luftzirkulation ist dabei vorzugsweise ein elektrisch angetriebener Ventilator. Dabei kann der Ventilator als Axialventilator oder als Radialventilator ausgebildet sein. Vorzugsweise ist der Axialventilator auf der dem Lagerraum zugewandten Seite an der Gehäusewand angebracht, wobei in die Gehäusewand im Bereich des Ventilators eine Öffnung eingebracht ist. Zur Aufrechterhaltung eines Mindestabstandes und für die Sicherheit kann der Ventilator lagerraumseitig mit einem Gitter abgedeckt sein.

Die Kühleinrichtung weist vorzugsweise eine mit einer Tür verschließbare Entnahmeöffnung auf. Dabei kann die Entnahmeöffnung als Schiebetür oder als Schwingtür ausgebildet sein. Der Tür kann ein Türkontaktschalter zugeordnet sein. Dieser kann mit der Einrichtung für die Luftzirkulation und/oder der Kühleinheit wirkverbunden sein. Gemäß einer vorteilhaften Ausgestaltung wird durch den Türkontaktschalter die Einrichtung für die Luftzirkulation abgeschaltet, sobald die Tür geöffnet, beziehungsweise aufgeschoben wird.

Erfindungsgemäß weisen die Gehäusewand und der Einsatz jeweils einen Boden, einen Deckel, zwei Seitenwände und eine Rückwand auf. Bei dieser Ausgestaltung ergibt sich eine kastenförmige mobile Kühleinrichtung, welche einen großvolumigen Lagerraum aufweist. Die Kühleinrichtung kann dabei für eine stehende und liegende Montage ausgerüstet sein. Bei einer liegenden Montage befindet sich die Entnahmeöffnung seitlich. Bei einer stehenden Montage befindet sich die Entnahmeöffnung oben, so dass Deckel und Boden hier Seitenwände bilden, die Rückwand bildet den Boden.

Erfindungsgemäß erstreckt sich dabei der Zwischenraum jeweils zwischen Boden, Deckel, Seitenwänden und Rückwand von Gehäusewand und Einsatz. Bei dieser Ausgestaltung ist der Lagerraum, abgesehen von der Tür, allseitig von dem Zwischenraum umgeben, was mit einer besonders gleichmäßigen Temperaturverteilung im Inneren des Lagerraums einhergeht.

Der Einsatz ist aus Blechelementen ausgebildet. Dadurch ist der Einsatz kostengünstig herstellbar und besonders robust. Auf der dem Lagerraum zugeordneten Seite können die Elemente für den Einsatz mit Aufnahmen für Einlegeböden oder Einlegeroste ausgerüstet sein.

Der Einsatz kann Abstandshalter zum Fixieren in dem Gehäuse aufweisen. Hierzu können aus dem Einsatz Füße ausgebildet sein, welche auf dem Boden der Gehäusewand aufstehen. Alternativ können sich Wandelemente des Einsatzes unter Bildung eines durchströmbaren Zwischenraumes bis zum Boden der Gehäusewand erstrecken.

Die Luftdurchlässe können verstellbar sein. Dabei ist vorteilhaft, dass der Luftaustausch zwischen Zwischenraum und Lagerraum einstellbar ist. Dies ist insbesondere dann vorteilhaft, wenn aus Gleichteilen verschiedene Einsätze für verschieden große mobile Kühleinrichtungen erstellt werden oder wenn Art und Anordnung der im Lagerraum gelagerten Güter variieren.

Gemäß einer vorteilhaften Ausgestaltung sind die Luftdurchlässe in Form von bogenförmigen Schlitzen ausgebildet. Dementsprechend können die Luftdurchlässe in Form von halbkreis- oder teilkreisförmigen Schlitzen ausgebildet sein. Des Weiteren können Durchbrechungen, beispielsweise kreisrunde Durchbrechungen, in den Bereich der Schlitze eingebracht sein. Bei dieser Ausgestaltung können sich im Bereich der Schlitze Filmscharniere ausbilden, so dass die Luftdurchlässe durch Aufbiegen der im Inneren der bogenförmigen Schlitze begrenzten Fläche vergrößert werden. Durch die Durchbrechungen verbessert sich dabei das Handling, da die Durchbrechungen als Griffloch genutzt werden können.

Ein erfindungsgemäßes Fahrzeug umfasst eine mobile Kühleinrichtung wie oben beschrieben. Ein derartiges Fahrzeug ist insbesondere geeignet, Medikamente, insbesondere kühlpflichtige Medikamente, zu transportieren. Gemäß einer erfindungsgemäßen Verwendung dient die mobile Kühleinrichtung, beziehungsweise das Fahrzeug mit der mobilen Kühleinrichtung, für den Transport kühlpflichtiger Medikamente. Es sind Medikamente bekannt, die während der Lagerung und des Transports einer ununterbrochenen Kühlkette unterliegen müssen, wobei je nach Empfindlichkeit des Medikaments die Schwankungsbreite der zulässigen Temperatur gering ist. Durch die erfindungsgemäße Kühleinrichtung mit vergleichmäßigter Temperatur im Inneren des Lagerraums ergibt sich die Möglichkeit des Transports von Medikamenten mit nur sehr geringen Temperaturschwankungen. Neben dem Transport von Medikamenten ist die mobile Kühleinrichtung insbesondere auch zum Transport von Proben, beispielsweise von einem Arzt zu einem Labor geeignet.

Einige Ausgestaltungen der erfindungsgemäßen mobilen Kühleinrichtung werden nachfolgend anhand der Figuren näher erläutert. Diese zeigen, jeweils schematisch:
- Fig. 1: eine mobile Kühleinrichtung in der seitlichen Schnittansicht;
- Fig. 2: die mobile Einrichtung gemäß Fig. 1 in der vorderen Schnittansicht mit angedeuteter Luftführung;
- Fig. 3: die mobile Kühleinrichtung gemäß Fig. 1 in der seitlichen Schnittansicht mit angedeuteter Luftführung;
- Fig. 4: die mobile Kühleinrichtung gemäß Fig. 1 in räumlicher Schnittdarstellung mit angedeuteter Luftführung;
- Fig. 5: die mobile Kühleinrichtung gemäß Fig. 1 in der Vorderansicht;
- Fig. 6: im Detail den Einsatz der Kühleinrichtung gemäß Fig. 1 in räumlicher Darstellung;
- Fig. 7: im Detail die in den Einsatz eingebrachten Luftdurchlässe.

Die Figuren zeigen eine mobile Kühleinrichtung 1 für den Transport kühlpflichtiger Güter. Bei der vorliegenden Ausgestaltung ist die mobile Einrichtung 1 zum Transport pharmazeutischer Produkte, insbesondere für den Transport kühlpflichtiger Medikamente wie beispielsweise Insulin ausgerüstet. Die mobile Kühleinrichtung 1 eignet sich darüber hinaus beispielsweise auch für den Transport von kühlpflichtigen Rohstoffen zur Herstellung von pharmazeutischen Produkten.

Die mobile Kühleinrichtung 1 ist dabei in ein Fahrzeug für den Medikamententransport montiert. Die Versorgung der mobilen Kühleinrichtung 1 mit elektrischem Strom erfolgt dabei über das Bordnetz des Fahrzeugs.

Die mobile Kühleinrichtung 1 umfasst ein Gehäuse 2 mit einer Gehäusewand 3, welche einen Kühlraum 4 begrenzt. Das Gehäuse 2 weist Befestigungsmittel zur Befestigung der mobilen Kühleinrichtung 1 in dem Fahrzeug auf.

Der Gehäusewand 3 ist auf der dem Kühlraum 4 zugewandten Seite eine Kühleinheit 5 zugeordnet. Die Kühleinheit 5 ist dabei der Verdampfer einer Kompressionskältemaschine. Die Kompressionskältemaschine ist ausgerüstet, mit der 12-Volt-Spannung des Bordnetzes versorgt zu werden.

Alternativ kann die Kompressionskältemaschine auch mit dem 230-Volt-Netz verbunden werden.

In dem Gehäuse 2 ist ein Einsatz 6 angeordnet. Dabei weisen die Gehäusewand 3 und der Einsatz 6 jeweils einen Boden 7, einen Deckel 8, zwei Seitenwände 9 und eine Rückwand 10 auf. Der Einsatz 6 ist so ausgebildet, dass sich dieser über die Kühleinheit 5 sowie den Boden 7, den Deckel 8, die Seitenwände 9 und die Rückwand 10 erstreckt. Dabei ist der Einsatz 6 zu der Kühleinheit 5 und der Gehäusewand 3 beabstandet, so dass sich zwischen Gehäusewand 3 und Einsatz 6 ein Zwischenraum 11 ausbildet. Dabei begrenzt der Einsatz 6 einen Lagerraum 12, welcher über in den Einsatz 6 eingebrachte Luftdurchlässe 13 mit dem Zwischenraum 11 strömungsverbunden ist.

Dem Zwischenraum 11 ist eine Einrichtung 14 für die Luftzirkulation in Form eines Axialventilators zugeordnet. Dieser ist lagerraumseitig an der Gehäusewand 3 befestigt und steht über eine in die Gehäusewand 3 eingebrachte Öffnung in strömungsleitendem Kontakt mit dem Zwischenraum 11.

Die Kühleinrichtung 1 weist eine mit einer Tür 15 verschließbare Entnahmeöffnung 16 auf. In der Tür ist ein Türkontaktschalter 17 angeordnet. Der Türkontaktschalter 17 detektiert, ob die Tür 15 geöffnet oder geschlossen ist. Dabei ist der Türkontaktschalter 17 mit der Einrichtung 14 wirkverbunden und unterbricht die Stromversorgung der Einrichtung 14, wenn die Tür 15 geöffnet ist.

Der Zwischenraum 11 erstreckt sich jeweils zwischen Boden 7, Deckel 8, Seitenwänden 9 und Rückwand 10 von Gehäusewand 3 und Einsatz 6. Der Einsatz 6 ist aus Blechplatten ausgebildet. Der Einsatz 6 weist Abstandshalter 18 zum Fixieren des Einsatzes 6 in dem Gehäuse 2 auf.

Die in die Blechplatten des Einsatzes 6 eingebrachten Luftdurchlässe 13 sind verstellbar. Dazu sind die Luftdurchlässe 13 in Form von teilkreisförmigen Schlitzen 20 ausgebildet, so dass sich Klappen 22 mit Filmscharnieren 21 bilden und die Klappen 22 durch Biegen entlang der Filmscharniere 21 geöffnet beziehungsweise geschlossen werden können. In die Klappen 22 sind ferner Durchbrechungen 19 eingebracht, welche als Handgriff dienen und ein einfaches Öffnen der Klappen 22 ermöglichen. Des Weiteren stellen die Durchbrechungen 19 eine Zwangslüftung zwischen Lagerraum 12 und Zwischenraum 11 sicher.

Figur 1 zeigt die mobile Kühleinrichtung 1 in der seitlichen Schnittansicht. In den Boden 7 und in den Deckel 8 des Gehäuses 2 sind plattenförmig ausgebildete Kühleinheiten 5 eingelassen. Die kühlen die in dem Zwischenraum 11 zwangsgeführte Luft ab und vergleichmäßigen die Temperatur der Luft, bevor diese durch die Luftdurchlässe 13 in den Lagerraum 12 gelangt. Die Einrichtung 14 ist lagerraumseitig an dem Einsatz 6 befestigt und fördert Luft von dem Lagerraum 12 über eine in den Einsatz 6 eingebrachte Öffnung in den Zwischenraum 11. In dem Zwischenraum 11 strömt die Luft entlang der Kühleinheiten 5.

Figur 2 kann darüber hinaus entnommen werden, dass auch in den Seitenwänden 9 Kühleinheiten 5 in die Gehäusewand 3 eingelassen sind.

Figur 3 zeigt mittels der Luftpfeile die Luftführung innerhalb des Kühlraums 4 der mobilen Einrichtung 1.

Figur 4 zeigt die Anordnung der plattenförmigen Kühleinheiten 5 in dem Boden 7, in dem Deckel 8 und in der Rückwand 10. Figur 4 kann ferner entnommen werden, dass der Einsatz 6 im Bereich der Rückwand 10 nicht mit Luftdurchlässen 13 versehen ist.

Im Bereich der Entnahmeöffnung ist der Einsatz 6 mit streifenförmigen Verschlusskörpern 24 versehen. Diese verhindern, dass die in dem Zwischenraum 11 geführte Luft über die Entnahmeöffnung 16 nach außen gelangt.

Figur 5 zeigt die mobile Kühleinrichtung 1 in der Vorderansicht. Die Tür 15 ist als Schiebetür ausgebildet und in dieser Figur geöffnet dargestellt.

Figur 6 zeigt im Detail den Einsatz 6. Der Rückwand 10 zugeordnet, ist in den Einsatz 6 ein Revisionsdeckel 23 eingebracht. Dieser ermöglicht den Austausch des in den Zwischenraum 11 angeordneten Temperaturfühlers.

Figur 7 zeigt im Detail Luftdurchlässe 13 in verschiedenen Öffnungspositionen.

## Patentansprüche

1. Fahrzeug mit einer mobilen Kühleinrichtung (1), umfassend ein Gehäuse (2) mit einer Gehäusewand (3), welche einen Kühlraum (4) begrenzt, wobei der Gehäusewand (3) auf der dem Kühlraum (4) zugewandten Seite eine Kühleinheit (5) zugeordnet ist, wobei in dem Gehäuse (2) ein Einsatz (6) angeordnet ist, wobei sich der Einsatz (6) über die Kühleinheit (5) und zumindest über einen Teil der Gehäusewand (3) erstreckt, wobei der Einsatz (6) zu der Kühleinheit (5) und der Gehäusewand (3) beabstandet ist, so dass sich zwischen Gehäusewand (3) und Einsatz (6) ein Zwischenraum (11) ausbildet, wobei der Einsatz (6) einen Lagerraum (12) begrenzt, welcher über in den Einsatz (6) eingebrachte Luftdurchlässe (13) mit dem Zwischenraum (11) strömungsverbunden ist, wobei die Gehäusewand (3) und der Einsatz (6) jeweils einen Boden (7), einen Deckel (8), zwei Seitenwände (9) und eine Rückwand (10) aufweisen, **dadurch gekennzeichnet, dass** der Einsatz (6) aus Blechelementen ausgebildet ist, wobei sich der Zwischenraum (11) jeweils zwischen Boden (7), Deckel (8), Seitenwänden (9) und Rückwand (10) von Gehäusewand (3) und Einsatz (6) erstreckt, so dass sich ein umlaufender Zwischenraum (11) ausbildet, in welchem Kühlluft zirkuliert, wobei ein Wärmeaustausch und eine Abkühlung der die Kühleinheit (5) umströmenden Luft erfolgt und sich durch die Zirkulation im Zwischenraum (11) die Temperatur der zirkulierenden Luft vergleichmäßigt, und dass in dem Zwischenraum (11) eine Einrichtung (14) für die Luftzirkulation vorgesehen ist.

2. Fahrzeug nach Anspruch 1, **dadurch gekennzeichnet, dass** die Kühleinheit (5) ein Verdampfer einer Kompressionskältemaschine ist.

3. Fahrzeug nach Anspruch 1 oder 2, **dadurch gekennzeichnet, dass** die Einrichtung (14) als Ventilator ausgebildet ist.

4. Fahrzeug nach einem der Ansprüche 1 bis 3, **dadurch gekennzeichnet, dass** die Kühleinrichtung (1) eine mit einer Tür (15) verschließbare Entnahmeöffnung (16) aufweist.

5. Fahrzeug nach Anspruch 4, **dadurch gekennzeichnet, dass** der Tür (15) ein Türkontaktschalter (17) zugeordnet ist.

6. Fahrzeug nach einem der Ansprüche 1 bis 5, **dadurch gekennzeichnet, dass** der Einsatz (6) Abstandshalter (18) zum Fixieren des Einsatzes (6) in dem Gehäuse (2) aufweist.

7. Fahrzeug nach einem der Ansprüche 1 bis 6, **dadurch gekennzeichnet, dass** die Luftdurchlässe (13) verstellbar sind.

8. Verwendung der mobilen Kühleinrichtung (1) nach einem der vorherigen Ansprüche für den Transport kühlpflichtiger pharmazeutischer Produkte.

## Claims

1. Vehicle comprising a mobile refrigerating device (1) having a housing (2) with a housing wall (3) which delimits a refrigerating chamber (4), wherein a refrigerating unit (5) is associated with the housing wall (3) on the side facing the refrigerating chamber (4), wherein an insert (6) is arranged in the housing (2), wherein the insert (6) extends over the refrigerating unit (5) and at least over a part of the housing wall (3), wherein the insert (6) is spaced from the refrigerating unit (5) and the housing wall (3) so that a gap (11) is formed between the housing wall (3) and the insert (6), wherein the insert (6) delimits a storage chamber (12) which is in flow connection with the gap (11) via air passages (13) provided in the insert (6), wherein the housing wall (3) and the insert (6) each have a base (7), a top (8), two side walls (9) and a rear wall (10), **characterized in that** the insert (6) is formed from sheet metal elements, wherein the gap (11) extends in each case between the base (7), top (8), side walls (9) and rear wall (10) of the housing wall (3) and the insert (6), so that a circumferential gap (11) is formed in which refrigerating air circulates, wherein heat exchange and refrigerating of the air flowing around the refrigerating unit (5) takes place and the temperature of the circulating air is evened out by the circulation in the gap (11), and **in that** a device (14) for air circulation is provided in the gap (11).

2. Vehicle according to claim 1, **characterized in that** the refrigerating unit (5) is an evaporator of a compression refrigerating machine.

3. Vehicle according to claim 1 or 2, **characterized in that** the device (14) is designed as a fan.

4. Vehicle according to any of claims 1 to 3, **characterized in that** the refrigerating device (1) has a removal opening (16) which can be closed by means of a door (15).

5. Vehicle according to claim 4, **characterized in that** a door contact switch (17) is assigned to the door (15).

6. Vehicle according to any of claims 1 to 5, **characterized in that** the insert (6) has spacers (18) for fixing the insert (6) in the housing (2).

7. Vehicle according to any of claims 1 to 6, **characterized in that** the air passages (13) are adjustable.

8. Use of the mobile refrigerating device (1) according to any of the preceding claims for transporting pharmaceutical products requiring refrigeration.

## Revendications

1. Véhicule comportant un dispositif de refroidissement (1) mobile, comprenant un boîtier (2) comportant une paroi de boîtier (3) qui délimite un espace de refroidissement (4), dans lequel une unité de refroidissement (5) est associée à la paroi de boîtier (3) sur le côté tourné vers l'espace de refroidissement (4), dans lequel un insert (6) est disposé dans le boîtier (2), dans lequel l'insert (6) s'étend sur l'unité de refroidissement (5) et au moins sur une partie de la paroi de boîtier (3), dans lequel l'insert (6) est espacé de l'unité de refroidissement (5) et de la paroi de boîtier (3) de sorte qu'un espace intermédiaire (11) se forme entre la paroi de boîtier (3) et l'insert (6), dans lequel l'insert (6) délimite un espace de stockage (12) qui est en liaison par écoulement avec l'espace intermédiaire (11) par l'intermédiaire de passages d'air (13) ménagés dans l'insert (6), dans lequel la paroi de boîtier (3) et l'insert (6) présentent respectivement un fond (7), un élément de recouvrement (8), deux parois latérales (9) et une paroi arrière (10), **caractérisé en ce que** l'insert (6) est réalisé sous forme d'éléments en tôle, dans lequel l'espace intermédiaire (11) s'étend respectivement entre le fond (7), l'élément de recouvrement (8), les parois latérales (9) et la paroi arrière (10) de la paroi de boîtier (3) et de l'insert (6) de sorte qu'un espace intermédiaire circonférentiel (11) dans lequel circule de l'air de refroidissement se forme, dans lequel un échange de chaleur et un refroidissement de l'air circulant autour de l'unité de refroidissement (5) sont effectués et la température de l'air circulant est uniformisée par la circulation dans l'espace intermédiaire (11), et **en ce qu'**un dispositif (14) pour la circulation d'air est prévu dans l'espace intermédiaire (11).

2. Véhicule selon la revendication 1, **caractérisé en ce que** l'unité de refroidissement (5) est un évaporateur d'une machine frigorifique à compression.

3. Véhicule selon la revendication 1 ou 2, **caractérisé en ce que** le dispositif (14) est réalisé sous forme de ventilateur.

4. Véhicule selon l'une des revendications 1 à 3, **caractérisé en ce que** le dispositif de refroidissement (1) présente une ouverture de prélèvement (16) pouvant être fermée par une porte (15).

5. Véhicule selon la revendication 4, **caractérisé en ce qu'**un contacteur de porte (17) est associé à la porte (15).

6. Véhicule selon l'une des revendications 1 à 5, **caractérisé en ce que** l'insert (6) présente des espaceurs (18) pour la fixation de l'insert (6) dans le boîtier (2).

7. Véhicule selon l'une des revendications 1 à 6, **caractérisé en ce que** les passages d'air (13) peuvent être réglés.

8. Utilisation du dispositif de refroidissement (1) mobile selon l'une des revendications précédentes pour le transport de produits pharmaceutiques devant être réfrigérés
